# EUROPÄISCHE PATENTSCHRIFT

(11) **EP 0 944 752 B1**
(45) Veröffentlichungstag und Bekanntmachung des Hinweises auf die Patenterteilung: **14.04.2004**
(21) Anmeldenummer: 98951270.2
(22) Anmeldetag: 04.09.1998
(51) Int. Cl.: D03D 49/04, D03D 51/20

(54) **VERFAHREN UND VORRICHTUNG ZUM EINSTELLEN EINES STREICHBAUMES UND/ODER EINER KETTWÄCHTEREINRICHTUNG EINER WEBMASCHINE**
METHOD AND DEVICE FOR REGULATING A BACK REST AND/OR A DROP WIRE OF A WEAVING MACHINE
PROCEDE ET DISPOSITIF POUR REGLER UN PORTE-FILS ET/OU UN CASSE-CHAINE D'UN METIER A TISSER

(30) Priorität: 13.09.1997 DE 19740309
(43) Veröffentlichungstag der Anmeldung: 29.09.1999
(73) Patentinhaber: LINDAUER DORNIER GESELLSCHAFT M.B.H, 88129 Lindau (DE)
(72) Erfinder: DORNIER, Peter, D., D-88149 Nonnenhorn (DE); MÜLLER, Herbert, D-88079 Kressbronn (DE); ARNDT, Stefan, D-88131 Lindau (DE)
(86) Internationale Anmeldenummer: PCT/DE1998/002610
(87) Internationale Veröffentlichungsnummer: WO 1999/014410

(56) Entgegenhaltungen:
- EP-A- 0 191 315
- EP-A- 0 350 447
- EP-A- 0 495 984
- EP-A- 0 841 418
- DE-A- 3 532 798
- DE-A- 4 422 640
- US-A- 4 338 972

## Beschreibung

Die Erfindung betrifft ein Verfahren zum Einstellen eines Streichbaumes und/oder einer Kettwächtereinrichtung einer Webmaschine, deren Streichbaum und/oder Kettwächtereinrichtung am Maschinengestell verstellbar gelagert und durch zugeordnete Stellmittel mit wenigstens einer Stellfunktion aus einer Ist-Stellung in eine jeweilige vorgegebene Soll-Stellung überfuhrbar und in dieser feststellbar sind.

Zur Herstellung eines Gewebes müssen die Kettfäden der Webkette für einen Schusseintrag von dem sogenannten Bindepunkt aus bis zu dem Riet in ein Ober- und ein Unterfach aufgeteilt werden. Dies geschieht mit Schäften bei Schaftmaschinen und mit Harnischschnüren bei Jacquardmaschinen.

Die sich ergebenden Winkel zwischen den das Webfach begrenzenden Kettfäden sind dabei direkt von der Stellung des Streichbaums und des Hubes der Schäfte (Harnische) abhängig. Diese Winkelverhältnisse des Webfachs sind für das Weben wichtig und für unterschiedliche Gewebe auch verschieden. Das bedeutet in der Regel, dass bei einem Wechsel des herzustellenden Gewebes (Artikelwechsel) die Stellung des Streichbaums verändert und neu einjustiert werden muss. Ähnliches gilt häufig auch für die sogenannte Kettwächtereinrichtung, deren Aufgabe darin besteht, die Webkette auf Kettfadenbruch zu überwachen und beim Auftreten eines Kettfadenbruchs die Webmaschine stillzusetzen.

Aus der DE 195 98 121 C1 ist eine ungesteuerte Spanneinheit für die Webkette einer Webmaschine bekannt, die grundsätzlich zeigt wie die eine Streichwalze (Streichbaum) enthaltende Spanneinheit an dem Webmaschinengestell in horizontaler und vertikaler Richtung einstellbar gelagert ist. Die Spanneinheit ist beidseitig an zwei schlittenartigen Bauteilen gelagert, die längsverschiebbar an zwei Führungsteilen geführt sind, welche ihrerseits um eine gemeinsame Horizontalachse schwenkbar an den Seitenwangen des Webmaschinengestells gelagert sind. Mit entsprechenden Langlöchern zusammenwirkende Klemmschrauben erlauben es die Spanneinheit und damit die Streichwalze in der für das jeweils zu erzeugende Gewebe optimalen Soll-Stellung zu positionieren. Die Einstellung der Spanneinheit erfolgt dabei von Hand.

Weil diese Einstellung des Streichbaumes einer gewissen Sorgfalt bedarf, wurde eine aus der US-A 5 261 463 bekannte Webmaschine auch schon mit einer Einrichtung zur Überprüfung der richtigen Einstellung der Spanneinheit für die Webkette ausgerüstet. Der Streichbaum der Webmaschine ist auf jeder Maschinenseite mittels zweier rechtwinklig zueinander verfahrbarer, schlittenartiger Lagerteile an dem Maschinengestell gelagert, wobei durch Langlöcher greifende Klemmschrauben es erlauben den so in der Horizontalund in der Vertikalrichtung verstellbaren Streichbaum in seine jeweilige Soll-Stellung zu überführen und in dieser festzustellen. Die Betätigung der Klemmschrauben und die Verstellung des Streichbaums aus der Ist-Stellung in die Soll-Stellung geschehen von Hand. Den schlittenartigen Lagerteilen sind auf jeder Maschinenseite berührungslose, optische Sensoren zugeordnet, die die Horizontal- und Vertikalstellung des Streichbaums feststellen und entsprechende Daten in eine Steuereinheit liefern, wo diese Daten gespeichert und auf einem Bildschirm zur Anzeige gebracht werden. Die Bedieungsperson kann damit auf dem Bildschirm den Einstellvorgang verfolgen, wobei das Erreichen einer vorgegebenen Soll-Einstellung durch Lichtsignale angezeigt wird. Die Einstellung des zwei Walzen aufweisenden Streichbaums bleibt aber dennoch zeitaufwendig, weil auf jeder Maschinenseite eine Vielzahl von Klemmschrauben von Hand gelöst und nach dem ebenfalls manuellen Verfahren des Streichbaums in die jeweilige Soll-Stellung von Hand wieder festgezogen werden müssen. Ähnliches gilt, nebenbei bemerkt, auch für die Kettwächtereinrichtung, falls eine solche vorhanden ist.

Aufgabe der Erfindung ist es deshalb einen Weg zu weisen, der eine schnelle und präzise Einstellung des Streichbaums und/oder der Kettwächtereinrichtung bei einer Webmaschine gestattet.

Zur Lösung dieser Aufgabe weist das erfindungsgemäße Verfahren die Merkmale der Patentansprüche 1 und 13 auf, während eine zur Durchführung dieses Verfahrens bestimmte erfindungsgemäße Vorrichtung Gegenstand des Patentanspruchs 14 ist.

Der Begriff "Streichbaum" ist im Rahmen der Erfindung nicht auf eine einzelne Streichwalze beschränkt, sondern er umfasst auch solche Ausführungsformen, bei denen die Funktion des Streichbaumes zum Spannen und Umlenken der Webkette auf mehrere Walzen aufgeteilt ist, die gegebenenfalls zu einer Spanneinheit zusammengefasst sind, wie dies bspw. in der erwähnten DE 195 38 121 C1 veranschaulicht ist.

Bei dem erfindungsgemäßen Verfahren wird den Stellmitteln wenigstens eine ansteuerbare, angetriebene Stellvorrichtung zugeordnet, die es erlaubt die notwendigen Stellbewegungen bspw. in der horizontalen und/oder der vertikalen Richtung zu erzeugen. Bei einem Einstellvorgang wird zunächst die jeweilige Stellfunktion der Stellmittel, d.h. ob sie zur Erzeugung von Verstellbewegungen in bspw. horizontaler oder vertikaler Richtung dienen, erkannt. Außerdem wird die vorhandene Ist-Stellung des Streichbaums und/oder der Kettwächtereinrichtung festgestellt. Diese Ist-Stellung wird automatisch mit einer vorgegebenen Soll-Stellung für die jeweilige Stellfunktion verglichen. Aus diesem Vergleich wird ein zum Verfahren des Streichbaumes und/oder der Kettwächtereinrichtung in die Soll-Stellung erforderliches Stellsignal erzeugt, das der Stellvorrichtung zugeführt wird. Die Stellvorrichtung betätigt sodann die Stellmittel in dem für die Verstellung erforderlichen Maße. Auf diese Weise werden der Streichbaum und/oder die Kettwächtereinrichtung selbstätig exakt in der jeweiligen Sollstellung positioniert. Die Einstellung des Streichbaums kann gemeinsam oder getrennt von jener der Kettwächtereinrichtung erfolgen falls eine solche bei der Webmaschine vorhanden ist.

Zur Betätigung der einzelnen Stellfunktionen wird in der Regel eine bewegliche Stellvorrichtung verwendet, die mit den einzelnen Stellmitteln lösbar gekuppelt und nach Abschluss des Einstellvorgangs von den Stellmitteln wieder abgekuppelt wird.

Bei der neuen Vorrichtung kann dazu die Anordnung derart getroffen sein, dass die Stellvorrichtung als eine den Antrieb enthaltende bewegliche Stelleinheit ausgebildet ist, die mit den Betätigungsmitteln der jeweiligen Stellfunktion lösbar kuppelbar ist. Die Stellmittel können den einzelnen Stellfunktionen zugeordnete, beweglich gelagerte Lagerteile bspw. Schlitten aufweisen, die jeweils über ein selbsthemmendes Getriebe verstellbar sind und als Betätigungsmittel eine Gewindespindel enthalten. Die mit ihrem Antrieb an die Webmaschinensteuerung angeschlossene Stelleinheit wird verdrehsicher nacheinander auf die den einzelnen Stellfunktionen zugeordneten Gewindespindeln aufgesetzt. Sie erkennt durch eine Kodiereinrichtung den Ort und die Funktion der Spindeln. Ein berührungsloses Mess-System an der Stelleinheit, etwa ein Ultraschallsensor oder eine Lasermesseinrichtung, bestimmt die vorhandene Distanzeinstellung des zugeordneten Lagerteiles oder Schlittens anhand einer festen Reflektor- oder Reflexionsebene und übermittelt die entsprechenden Daten an die Webmaschinensteuerung. Im Vergleich mit den von der Bedienungsperson vorgegebenen oder über ein Datennetz übermittelten Einstellwerten wird der Antrieb der Stellvorrichtung automatisch entsprechend verfahren bis der vorgegebene Soll-Stellwert erreicht ist.

In der Praxis lässt der vertikale Stellbereich für die Streichbaumeinstellung allein eine Verstellung von ca. 200 mm zu. Deshalb ist es auch notwendig die Kettwächtereinrichtung entsprechend verfahren zu können. Bei der erwähnten Ausführungsform mit den selbsthemmenden Getrieben und deren als Gewindespindeln ausgebildeten Betätigungsmitteln ergeben sich damit je Maschinenseite insgesamt vier beweglich gelagerte Lagerteile (Schlitten) mit zugehörigen Gewindespindeln. Zwei Gewindespindeln dienen für die vertikale und horizontale Verstellung des Streichbaums; die zwei restlichen Gewindespindeln erlauben die vertikale und horizontale Verstellung der Kettwächtereinrichtung.

Die Erfindung erlaubt ein schnelles und genaues Einrichten des Streichbaumes und/oder der Kettwächtereinrichtung. Die getroffenen Einstellungen sind darüberhinaus bei einem erneuten Weben des gleichen Artikels reproduzierbar. Außerdem können auf dem erfindungsgemäßen Wege die Einstellungen des Streichbaums und/oder der Kettwächtereinrichtung während des Webprozesses, d.h. während der Produktion zur Optimierung der Einstellung leicht geändert werden.

Eine solche in der Einstellung des Streichbaumes liegende Änderung kann erfindungsgemäß auch dazu verwendet werden, die Geometrie des zwischen den Webschäften und dem Streichbaum liegenden sogenannten Hinterfaches unabhängig von einem sich beim Abweben ändernden Bewicklungsdurchmesser des Kettbaumes konstant zu halten.
Bei Webmaschinen nämlich, in denen die Webkette über einen federbeaufschlagten Streichbaum abgezogen wird, ändert sich bei abnehmenden Kettbaum-Bewicklungsdurchmesser die Lage des Streichbaumes und damit die auf den betreffenden Bewicklungsdurchmesser eingestellte Geometrie des Hinterfaches.

In weitere Ausgestaltung der Erfindung ist daher vorgesehen, eine mittels der Stelleinheiten des Streichbaumes erreichte, optimale Streichbaumposition als Soll-Wert in der Steuereinheit abzulegen, eine auf dem abnehmenden Kettbaum-Bewicklungsdurchmesser beruhende Lageveränderung des Streichbaumes mit an sich bekannten Mitteln messtechnisch als Ist-Werte kontinuierlich zu erfassen, diese Ist-Werte der Steuereinheit signalübertragend zuzuführen und im Rahmen eines kontinuierlich durchzuführenden Soll-Ist-Wertvergleiches die Lageveränderung durch laufendes oder in Zeitintervallen liegendes Nachstellen die Soll-Einstellung des Streichbaumes aufrechtzuerhalten.
In diesem Falle sind die Stelleinheiten der Horizontal- und Vertikalschlitten fest mit den Gewindespindeln verbundene Einheiten.
Dadurch kann in vorteilhafter Weise auf eine während des Abwebens notwendig werdende Anpassung der Kettwächtereinrichtung an die Geometrie des Hinterfaches entfallen, weil sich der Einlauf der Kettfäden vom Streichbaum in die Kettwächtereinrichtung in keinem Falle ändert, wodurch auch die unkontrollierten Bewegungen der Kettwächterlamellen in Grenzen gehalten und dadurch deren Abstellverhalten nicht negativ beeinflusst wird.

Weiterbildungen des neuen Verfahrens und der neuen Vorrichtung sind Gegenstand von Unteransprüchen.

In der Zeichnung ist ein Ausführungsbeispiel des Gegenstandes der Erfindung dargestellt. Es zeigen:
- Fig. 1: eine schematische Darstellung der Fachbildung bei einer Schaftwebmaschine unter Veranschaulichung von drei unterschiedlichen Einstellungen des Streichbaums;
- Fig. 2: einen Ausschnitt aus einer Webmaschine, unter Veranschaulichung des Streichbaums mit einer Einstellvorrichtung gemäß der Erfindung, in einer schematischen Schnittdartstellung;
- Fig. 3: eine Kettwächtereinrichtung mit einer Einstellvorrichtung gemäß der Erfindung, in einer schematischen Schnittdarstellung und im Ausschnitt und
- Fig. 4: die Verstelleinheit der Vorrichtung zum Einstellen des Streichbaums nach Fig. 2 bzw. der Kettwächtereinrichtung nach Fig. 3, in schematischer Darstellung in dem auf eine Gewindespindel der Stellmittel aufgesetzten Zustand und in einem anderen Maßstab.

In Fig. 1 ist der grundsätzliche Aufbau einer Webmaschine schematisch veranschaulich. Von einem drehbar gelagerten Kettbaum 1 wird eine bei 2 angedeutete Webkette über einen Streichbaum 3 geführt, durch den die Kettfäden der Webkette 2 näherungsweise in eine horizontale Ebene 4 umgelenkt werden, die das erzeugte Gewebe 5 enthält. Die Kettfäden 2a, 2b an der Webkette 2 verlaufen, ausgehend von dem Streichbaum 3, durch Litzen von Schäften 6 durch die sie für einen Schusseintrag, von dem mit 7 bezeichneten Bindepunkt aus, in ein Oberfach 8 und ein Unterfach 9 aufgeteilt werden. Das Riet dieser Webmaschine ist mit 10 bezeichnet. Die Schusseintragselemente sind nicht weiter dargestellt. Das erzeugte Gewebe 5 wird über einen Brustbaum 11 und einen Riffelbaum 12 einem Warenbaum 13 zugeleitet auf dem es aufgewickelt wird.

Wie aus den einem Vergleich der unterschiedliche Einstellungen des Streichbaumes 3 zeigenden Darstellungen a, b, c der Fig. 1 ohne Weiteres zu ersehen, hängen die Winkel, die die Kettfäden des Ober- und des Unterfaches 8, 9 miteinander und mit der Horizontalebene 4 einschliessen von der Stellung des Streichbaums 3 und dem Hub der Schäfte 6 ab. Abhängig von dem herzustellenden Gewebe 5 muss deshalb der Streichbaum 3 auf eine jeweils optimale Soll-Stellung einjustiert werden. Dem mit einer bei 14 angedeuteten Kettspannungsausgleichseinrichtung zusammenarbeitenden Streichbaum 3 sind deshalb im Bereiche seiner Lagerstellen Stellmittel zugeordnet, die es erlauben, den Streichbaum 3 in der Horizontalrichtung und in der Vertikalrichtung zu verstellen, wie dies durch Pfeile 15 bzw. 16 angegeben ist.

In der Nähe des Streichbaums 3 ist eine mit 17 bezeichnete, an sich bekannte Kettwächtereinrichtung vorgesehen, die sich über die Breite der Webmaschine erstreckt und die Kettfäden 2a, 2b der Webkette 2 in dem Bereich zwischen dem Streichbaum 3 und den Schäften 6 auf Kettfadenbruch überwacht. Im Fall des Auftretens eines Kettfadenbruches stellt sie die Webmaschine ab. Da die Kettwächtereinrichtung 17 für ihre ordnungsgemäße Funktion in einer vorbestimmten Zuordnung zu den Kettfäden stehen muss, ist es bei einer Verstellung des Streichbaums 3 in der Regel erforderlich auch die Kettwächtereinrichtung 17 entsprechend nachzustellen. Sie ist deshalb im Bereiche ihrer Lagerstellen an dem Maschinengestell ebenfalls mit zugeordneten Stellmitteln ausgerüstet, die im Einzelnen anhand von Fig. 3 erläutert werden wird.

Die die Verstellung des Streichbaumes 3 gestattenden Stellmittel sind in ihren Einzelheiten aus Fig. 2 zu entnehmen, die die Lagerung des Streichbaumes 3 und die zugeordneten Stellmittel für eine Maschinenseite zeigt. Der Streichbaum 3 ist auf beiden Maschinenseiten im Prinzip jeweils mittels einer Lasche 18 um eine horizontale Welle 19 schwenkbar gelagert, die endseitig in Lagerteilen aufgenommen ist, welche als Horizontalschlitten 20 ausgebildet und in der durch die Pfeile 15 angedeuteten Horizontalrichtung verfahrbar, jeweils auf einem Vertikalschlitten 21 gelagert sind. Auf jeder Maschinenseite ist der Vertikalschlitten 21 an dem bei 22 ausschnittsweise angedeuteten Maschinengestell entsprechend den Pfeilen 16 vertikal verfahrbar geführt. Mit den den Streichbaum 3 tragenden Laschen 18 sind Winkelhebel 23 der Kettfadenspannungsausgleichseinrichtung 14 drehfest gekoppelt, an denen Zugfedern 24 angreifen, die dem Streichbaum 3 eine elastische Kettspannungskompensationsbewegung erlauben. Die Kettspannungsausgleichseinrichtung 14 ist an sich bekannt und braucht deshalb nicht weiter erläutert zu werden.

Die einen Teil von Stellmitteln bildenden Horizontal- und Vertikalschlitten 20, 21 sind jeweils durch zugeordnete selbsthemmende Getriebe in der Horizontal- bzw. Vertikalrichtung verfahrbar. Diese selbsthemmenden Getriebe sind im vorliegenden Falle als Schraubspindelgetriebe ausgebildet, von denen in Fig. 2 lediglich die Betätigungselemente in Gestalt der Gewindespindeln 25, 26 dargestellt sind.

Die Gewindespindel 25 des Horizontalschlittens 20 ist in dem Vertikalschlitten 21 geführt und greift in eine bei 27 angedeutete Spindelmutter des Horizontalschlittens 20 ein. Die mit dem Vertikalschlitten 21 endseitig gekoppelte Gewindespindel 26 wirkt mit einer an dem Maschinengestell 22 angeordneten, gestellfesten Spindelmutter 28 (Fig. 3) zusammen. Die vertikalen, gestellfesten Führungen des Vertikalschlittens 21 sind bei 30 in Fig. 2 angedeutet.

Die den beiden Stellfunktionen, nämlich der Verstellung des Streichbaums 3 in der Horizontal- und in der Vertikalrichtung zugeordneten Gewindespindeln 25, 26, werden jeweils durch eine Stellvorrichtung betätigt, die einen elektromotorischen Antrieb aufweist und als eine Stelleinheit 30 ausgebildet ist, die in größerem Detail in Fig. 4 veranschaulicht ist. Die als bewegliche Einheit ausgebildete Stelleinheit 30 enthält an ihrem einen stirnseiteigen Ende eine mit ihrem Antrieb gekoppelte bei 31 angedeutete Steckkupplungseinrichtung, mit der sie auf einen im Querschnitt bspw. polygonalen Kupplungsfortsatz 32 der Gewindespindel 25 oder 26 aufgesteckt werden kann. Bei verdrehsicher gehaltener Antriebseinheit 30 kann auf diese Weise die jeweils angekuppelte Gewindespindel 25 bzw. 26 zur Verstellung des Streichbaums 3 oder der Kettwächtereinrichtung 17 betätigt werden.

Jeder der Gewindespindeln 25, 26 ist ein bspw. einen Strichcode tragendes Kodierten 33 fest zugeordnet, dessen Kodierung von einem an der auf die jeweilige Gewindespindel 25 bzw. 26 aufgesteckten Stelleinheit 30 angeordneten Codeleser 34 gelesen wird und die für den Ort und die Stellfunktion der Gewindespindel kennzeichnend ist. Die von dem Kodierteil 33 und dem Codeleser 34 gebildete Kodiereinrichtung kann somit automatisch Ort und Funktion der jeweiligen Gewindespindel erkennen. Außerdem ist an dem Gehäuse der Stelleinheit 30 ein berührungsloses Mess-System 35, in Gestalt bspw. eines Ultraschallsensors oder einer Lasermesseinrichtung, angeordnet, das anhand einer festen Reflektor- oder Reflexionsebene 36, welche an einem durch die Gewindespindel 25 oder 26 in fester räumlicher Zuordnung zu dem zugehörigen Horizontal- oder Vertikalschlitten 20 bzw. 21 gehaltenen Reflektorteil 37 ausgebildet ist, die vorhandene Distanzeinstellung des jeweiligen Schlittens 20 bzw. 21 von einem festen Bezugspunkt, d.h. die jeweilige Ist-Stellung dieses Schlittens automatisch berührungslos misst.

Die Stelleinheit 30 ist über Steuerleitungen 39 oder jeweils einen Bus mit einer elektronischen Steuereinheit 38 der Webmaschine verbunden, der sie bei auf die Schraubspindel 25 oder 26 aufgesteckter Stelleinheit 30 Daten über Ort (rechte oder linke Maschinenseite bspw.) und Stellfunktion der jeweiligen Gewindespindel, sowie über die Ist-Stellung des Schlittens 20 bzw. 21 übermittelt. In der Steuereinheit 38 werden die entsprechenden Einstellwerte mit für die Soll-Stellung der Streichbaums 3 geltenden, von der Bedienungsperson vorgegebenen oder über ein Datennetz übermittelten Soll-Werten verglichen. Abhängig von dem Ergebnis des Vergleiches wird ein Stellsignal erzeugt, das die Steuereinheit 38 an den Antrieb der Stelleinheit 30 übermittelt, der die mit ihm gekuppelte Gewindespindel 25 oder 26 so verdreht, dass der Schlitten 20 bzw. 21 und damit der Streichbaum 3 in seine Soll-Stellung überführt werden.

Bei Webmaschinen, in denen die Kette 2 über einen z.B. mit einer Feder 24 belasteten Streichbaum läuft, ändert sich bei abnehmendem Kettbaumbewicklungsdurchmesser die Lage des Streichbaumes und damit die Geometrie des von den Kettfäden 2a, 2b gebildten Hinterfaches. Dabei ist auch der veränderte Einlauf der Kettfäden vom Streichbaum in die Kettwächtereinrichtung 17 von erheblichem Nachteil, weil dann die Lamellen 40 der Kettwächtereinrichtung zu einer erhöhten, unkontrollierten Bewegung angeregt werden, womit das Abstellverhalten der Webmaschine nachhaltig negativ beeinflusst wird. Die aufgrund des Abwebens des Kettbaums 1 bewirkte Änderung der Streichbaumlage wird mittels einer an sich bekannten Messeinrichtung 47 als Ist-Stellung erfasst und über die Leitung 48 als ein dem Ist-Wert repräsentierendes elektrisches Signal der Steuereinheit 38 zugeführt.
Dieser Ist-Wert wird mit dem die Soll-Stellung der Streichwalze repräsentierenden Wert kontinuierlich verglichen und nachfolgend werden notwendige Korrekturen zur Aufrechterhaltung der Soll-Stellung der Streichwalze mittels der Stelleinheiten 30 vollzogen.

Fig. 3 zeigt die über entsprechende Stellmittel erfolgende Einstellung der Kettwächtereinrichtung 17. Diese Stellmittel sind im Prinzip ähnlich wie die anhand der Fig. 2 erläuterten Stellmittel des Streichbaums 3 aufgebaut. Gleiche Teile sind deshalb mit gleichen Bezugszeichen versehen und nicht nochmals erläutert. Die Kettwächtereinrichtung 17 ist in ihrem Aufbau und ihrer Funktion grundsätzlich bekannt (vergleiche bspw. das Buch "Weberei" von Dipl.-Ing. J. Schneider, Springer Verlag 1961). Sie weist die einzelnen Kettfäden abtastende Lamellen 40 auf, die an Schienen 41 auf und ab beweglich geführt sind und ist mit einem über die Webmaschinenbreite durchgehenden Gestellteil 420 auf einem Schwenktisch 42 angeordnet, der um eine Horizontalachse 43 schwenkbar auf den Horizontalschlitten 20 der Stellmittel gelagert ist. Ein mit dem jeweiligen Horizontalschlitten 20 verbundener Drehantrieb 44 ist mit dem Schwenktisch 42 gekoppelt und erlaubt es, diesen um die Horizontalachse 43 zu verschwenken. Der Drehantrieb 44 ist an die Steuereinheit 38 angeschlossen, von der er, abhängig von der jeweiligen Einstellung des Streichbaums 3, Steuersignale erhält, die ihn veranlassen, den Schwenktisch 42 derart einzustellen, dass die Lamellen 40 der Kettfadenwächtereinrichtung 17, die richtige Winkellage zu den von ihnen überwachten Kettfäden 2a, 2b der Webkette 2 einnehmen.

Während bei der in Fig. 3 dargestellten Ausführungsform der Drehantrieb 44 in Gestalt einer fest mit dem Horizontalschlitten 20 verbundenen Stellvorrichtung ausgebildet ist, sind auch Ausführungsformen denkbar, bei denen der schlittenfeste Drehantrieb 44 durch die bewegliche Stelleinheit 30 ersetzt ist. In diesem Falle ist die das Betätigungsmittel bildende Ritzelwelle 45 des als Schneckengetriebe ausgebildeten selbsthemmenden Schwenkgetriebes 46 für den Schwenktisch 42 mit einem Kupplungsansatz 32 (Fig. 4) versehen, der das Aufstecken der Stelleinheit 30 gestattet.

Zum Einstellen des Streichbaumes 3 und/oder, in dem vorerwähnten alternativen Fall der Ausbildung des Drehantriebs 44, der Kettwächtereinrichtung 14, wird die mit der Steuereinheit 38 verbundene Stelleinheit 30 nacheinander auf die einzelnen Gewindespindeln 25, 26 bzw. die Ritzelwelle 45 verdrehsicher aufgesetzt. Ihr Codeleser 34 erkennt über die zugehörige Kodierung an dem jeweiligen Codeteil 33 den Ort und die Stellfunktion der jeweiligen Gewindespindel bzw. der Ritzelwelle 45. Abhängig von den von dem Mess-System 35 übermittelten Einstelldaten erhält die Stelleinheit 30 von der Steuereinheit 38 die für das Erreichen der jeweils vorgegebenen Soll-Einstellung erforderlichen Stellsignale.

Die Stellmittel für den Streichbaum 3 und/oder die Kettwächtereinrichtung 17 brauchen nicht notwendigerweise in Horizontal- und Vertikalrichtung verfahrbare Schlitten 20 bzw. 21 aufweisen. Der erfindungsgemäße Gedanke ist in gleicher Weise auch für solche Webmaschinen brauchbar, bei denen der Streichbaum an dem Maschinengestell in anderer Weise verstellbar, bspw. verschwenkbar gelagert ist, wie dies in der DE 195 38 121 C1 veranschaulicht ist.

Auf die Kodiereinrichtung 33/34 kann gegebenenfalls verzichtet werden, wenn auf andere Weise sichergestellt ist, dass die Steuereinheit 38 weiss, welcher Stellfunktion die Stelleinheit 30 jeweils gerade zugeordnet ist.

Grundsätzlich ist es auch möglich, den einzelnen Stellfunktionen der Stellmittel des Streichbaums 3 und /oder der Kettwächtereinrichtung 17 einzelne Stellvorrichtungen, etwa nach Art der Stelleinheit 30, fest zuzuordnen, um während der Produktion den Streichbaum 3 und/oder die Kettwächtereinrichtung 17, gesteuert von der Steuereinheit 38 etwa im Hinblick auf Kettfadenbrüchen, optimal einjustieren zu können. So können z.B. den beiden Gewindespindeln 25 zur horizontalen Verstellung des Streichbaums 3 und/oder der Kettwächtereinrichtung 17 zwei Stelleinheiten 30 zugeordnet werden, um beim Stillsetzen der Webmaschine oder bei deren Neustart die Kettspannung durch entsprechende Verstellung des Streichbaums 3 zweckentsprechend einzustellen.

Die Stellmittel des Streichbaums 3 und/oder der Kettwächtereinrichtung 17 können auch, zusätzlich zu den beschriebenen Stellfunktionen, noch weitere Stellfunktionen aufweisen, bspw. für das Einstellen der Vorspannung des Streichbaums 3 über die Spannungsausgleichseinrichtung 14.

In jedem Fall erlaubt die Erfindung bei einem Artikelwechsel ein schnelles und genaues Einrichten des Streichbaumes 3 und der Kettwächtereinrichtung 17. Die Einstellungen sind darüberhinaus bei einem erneuten Weben des gleichen Artikels reproduzierbar.

Da Artikelwechsel in der Regel in langen Zeitintervallen erfolgen, kann es aus wirtschaftlichen Gründen auch zweckmäßig sein einen bspw. funkgesteuerten Roboterwagen zu verwenden, der wenigstens eine Stelleinheit 30 trägt. Bei einem Artikelwechsel fährt dieser Roboterwagen floorgesteuert die Webmaschine an und nimmt automatisch, entsprechend den zu der Webmaschine über ein Netzwerk (z.B. das von der Anmelderin entwickelte Dostyle System) übertragenen Artikeldaten, die jeweils erforderliche Einstellung des Streichbaums 3 und der Kettwächtereinrichtung 17, zumindest bei den jeweils zusammengehörigen linken und rechten Stellmitteln, selbsttätig vor.

## Patentansprüche

1. Verfahren zum Einstellen wenigstens eines Streichbaums (3) und/oder einer Kettwächtereinrichtung (17) einer Webmaschine, deren Streichbaum (3) und/oder Kettwächtereinrichtung (17) am Maschinengestell verstellbar gelagert und durch zugeordnete Stellmittel mit zumindest einer Stellfunktion aus einer Ist-Stellung in eine jeweilige vorgegebene Soll-Stellung überführbar und in dieser feststellbar sind, bei dem
- den Stellmitteln wenigstens eine ansteuerbare, angetriebene Stellvorrichtung (30) zugeordnet wird,
- die jeweilige Stellfunktion der Stellmittel erkannt und die vorhandene Ist-Stellung des Streichbaums und/oder der Kettwächtereinrichtung festgestellt werden,
- mittels einer Steuereinheit (38), die mit der Stellvorrichtung und Mitteln (33-36, 47) Erkennen der Stellfunktion und zum Ferststellen der Stellung des Streichbaumes (3) und/oder der Kettwächtereinrichtung (17) verbunden ist, diese Ist-Stellung automatisch mit einer vorgegebenen Soll-Stellung verglichen und ein zum Verfahren des Streichbaums (3) und/oder der Kettwächtereinrichtung (17) in die Soll-Stellung erforderliches Stellsignal erzeugt und der Stellvorichtung zugeführt wird und die Stellvorrichtung sodann die Stellmittel in dem für die Verstellung erforderlichen Maße entsprechend betätigt.

2. Verfahren nach Anspruch 1, **dadurch gekennzeichnet, dass** eine bewegliche Stellvorrichtung (30) verwendet wird, die mit den Stellmitteln lösbar gekuppelt und nach Abschluss des Einstellvorgangs von den Stellmitteln wieder abgekuppelt wird.

3. Verfahren nach Anspruch 1 oder 2, **dadurch gekennzeichnet, dass** wenigstens eine den Stellmitteln fest zugeordnete Stellvorrichtung (30) verwendet wird.

4. Verfahren nach einem der vorhergehenden Ansprüche, **dadurch gekennzeichnet, dass** die Stellmittel wenigstens zwei, zur Erzeugung von Verstellbewegungen in wenigstens zwei verschiedenen Verstellrichtungen bestimmte Stellfunktionen aufweisen, von denen jeder eine kodierte Kennzeichnung zugeordnet ist, die zum Erkennen der jeweiligen Stellfunktion abgelesen wird.

5. Verfahren nach einem der vorhergehenden Ansprüche, **dadurch gekennzeichnet, dass** die Feststellung der Ist-Stellung des Streichbaums (3) und/oder der Kettwächtereinrichtung (17) berührungslos erfolgt.

6. Verfahren nach einem der vorhergehenden Ansprüche, **dadurch gekennzeichnet, dass** der Streichbaum (3) und/oder die Kettwächtereinrichtung (17) in einer ersten Stellfunktion der Stellmittel in horizontaler Richtung und in einer zweiten Stellfunktion der Stellmittel in vertikaler Richtung verstellt werden.

7. Verfahren nach Anspruch 6, **dadurch gekennzeichnet, dass** wenigstens der Streichbaum (3) in Abhängigkeit von der Kettspannung bei Stillsetzung der Webmaschine und/oder zur Veränderung der Kettspannung beim Starten der Webmaschine zumindest horizontal verstellt wird.

8. Verfahren nach einem der vorhergehenden Ansprüche, **dadurch gekennzeichnet, dass** zumindest der Streichbaum (3) während des Webprozesses durch die Stellmittel im Sinne einer Minimierung der Kettbruchhäufigkeit nachjustiert wird.

9. Verfahren nach einem der vorhergehenden Ansprüche, **dadurch gekennzeichnet, dass** die Kettwächtereinrichtung (17) durch die Stellmittel zusätzlich um eine horizontale Schwenkachse verschwenkt wird.

10. Verfahren nach einem der vorhergehenden Ansprüche, **dadurch gekennzeichnet, dass** für das Erkennen der jeweiligen Stellfunktion der Stellmittel und der Einstellung des Streichbaumes (3) und/oder der Kettwächtereinrichtung (17) kennzeichnende Daten der Steuereinheit (38) der Webmaschine zugeführt und in dieser verarbeitet werden und dass die Steuereinheit (38) auch das Stellsignal für die Stellvorrichtung erzeugt.

11. Verfahren nach Anspruch 10, **dadurch gekennzeichnet, dass** die für die Soll-Einstellung der Webmaschine kennzeichnenden Daten deren Steuereinheit (38) über ein Netzwerk zur Webmaschinsteuerung übertragen werden.

12. Verfahren nach einem der vorhergehenden Ansprüche, **dadurch gekennzeichnet, dass** zur Betätigung der Stellmittel die Stellvorrichtung aufweisende, bewegliche Robotormittel verwendet werden, die in Abhängigkeit von der jeweiligen Webmaschine für den jeweiligen Webprozess zugeführten Steuerungsdaten gesteuert werden.

13. Verfahren zum Einstellen wenigstens eines Streichbaumes (3) und/oder einer Kettwächtereinrichtung (17) einer mit einem bewickelten Kettbaum (1) ausgerüsteten Webmaschine, deren Streichbaum (3) federbelastet und verstellbar gelagert ist und/oder die Kettwächtereinrichtung (17) am Maschinengestell verstellbar gelagert ist und sowohl der Streichbaum (3) als auch die Kettwächtereinrichtung (17) durch zugeordnete Stellmittel mit mindestens einer Stellfunktion aus einer Ist-Stellung in eine jeweilige vorgegebene Soll-Stellung überführbar sind, bei dem
- den Stellmitteln wenigstens eine ansteuerbare, angetriebene Stellvorrichtung (30) dauerhaft zugeordnet wird,
- mittels der Stellmittel die vorgegebene Soll-Stellung des Streichbaumes (3) und/oder der Kettwächtereinrichtung (17) als Soll-Wert in einer Steuereinheit abgelegt wird,
- die jeweilige Stellfunktion der Stellmittel erkannt und die vorhandene Ist-Stellung des Streichbaumes (3) und/oder der Kettwächtereinrichtung (17) festgestellt wird,
- mittels einer Steuereinheit (38), die mit der Stellvorrichtung und Mitteln (33-36; 47) zum Erkennen der Stellfunktion und zum Ferstellen der Stellung des Streichbaumes (3) und/oder der Kettwächtereinrichtung (17) verbunden ist, die Ist-Stellung automatisch mit der vorgegebenen Soll-Stellung während des Abwebens der Kette (2) von dem Kettbaum (1) kontinuierlich in der Steuereinheit (38) verglichen und ein wenigstens zum Verfahren des Streichbaumes (3) im Sinne einer Konstanthaltung der Geometrie des Hinterfaches erforderliches Stellsignal erzeugt und der Stellvorrichtung (38) zugeführt wird und die Stellvorrichtung sodann die Stellmittel in dem für wenigstens die Verstellung des Streichbaumes (3) erforderlichen Maße entsprechend betätigt.

14. Vorrichtung zur Durchführung des Verfahrens nach einem der vorhergehenden Ansprüche bei einer mit einem bewickelten Kettbaum ausgerüsteten Webmaschine, deren Streichbaum und/oder deren Kettwächtereinrichtung an dem Maschinengestell verschwenkbar gelagert sind, mit
- dem Streichbaum (3) und/oder der Kettwächtereinrichtung (17) zugeordneten Stellmitteln mit zumindest einer Stellfunktion zum Verstellen des Streichbaumes und/oder der Kettwächtereinrichtung in wenigstens einer Verstellrichtung,
- der wenigstens einen Stellfunktion zugeordneten Betätigungsmitteln (25, 26) der Stellmittel,
- einer Stellvorrichtung (30) zum Einwirken auf Betätigungsmittel der Stellmittel, die Antriebsmittel für die Betätigungsmittel enthält,
- Mitteln (33, 34) zum Erkennen der Stellfunktion der jeweiligen Betätigungsmittel,
- Mitteln (35, 36,47) zum Feststellen der jeweils vorhandenen Ist-Stellung des Streichbaumes (3) und/oder der Kettwächtereinrichtung (17) und
- einer Steuereinheit (38), die mit der Stellvorrichtung und den Mitteln zum Erkennen der Stellfunktion und zum Feststellen der Stellung des Streichbaumes und/oder der Kettwächtereinrichtung verbunden ist und durch die von diesen Mitteln empfangene, für die erkannte Stellfunktion und für die festgestellte Ist-Stellung kennzeichnende Daten mit für diese Stellfunktion gültigen Soll-Stellungsdaten verglichen werden und die daraus ein der Stellvorrichtung (30) zugeführtes Stellsignal zur Überführung des Streichbaumes (3) und/oder der Kettwächtereinrichtung (17) in ihre Soll-Stellung erzeugt.

15. Vorrichtung nach Anspruch 14, **dadurch gekennzeichnet, dass** die Stellvorrichtung als eine den Antrieb enthaltende, bewegliche Stelleinheit (30) ausgebildet ist, die mit den Betätigungsmitteln (25, 26) der jeweiligen Stellfunktion lösbar kuppelbar ist.

16. Vorrichtung nach Anspruch 15, **dadurch gekennzeichnet, dass** an der Stelleinheit (30) die Mittel (34) zum Erkennen der Stellfunktion der Stellmittel und/oder die Mittel (35) zum Erkennen der Ist-Stellung des Streichbaumes (3) und/oder der Kettwächtereinrichtung angeordnet sind.

17. Vorrichtung nach einem der Ansprüche 14 bis 16, **dadurch gekennzeichnet, dass** die Mittel (34) zum Erkennen der Stellfunktion Mittel zum Abtasten oder Ablesen einer den Stellmitteln fest zugeordneten Kodierung aufweisen.

18. Vorrichtung nach einem der Ansprüche 14 bis 15, **dadurch gekennzeichnet, dass** die Mittel (35) zum Feststellen der Ist-Stellung berührungslos arbeitend ausgebildet sind.

19. Vorrichtung nach einem der Ansprüche 14 bis 18, **dadurch gekennzeichnet, dass** die Stellmittel den einzelnen Stellfunktionen zugeordnete, beweglich gelagerte Lagerteile (20, 21) aufweisen, die jeweils über ein selbsthemmendes Getriebe verstellbar sind und als Betätigungsmittel eine Gewindespindel (25, 26) enthalten.

20. Vorrichtung nach den Ansprüchen 15 und 19, **dadurch gekennzeichnet, dass** die Stelleinheit (30) Kupplungsmittel (31) zur verdrehsicheren Kupplung mit der jeweiligen Gewindespindel (25, 26) aufweist.

21. Vorrichtung nach Anspruch 19 oder 20, **dadurch gekennzeichnet, dass** sie als Lagerteile Schlitten (20, 21) aufweist, die in horizontaler und/oder vertikaler Richtung verfahrbar gelagert sind.

22. Vorrichtung nach einem der Ansprüche 14 bis 21, **dadurch gekennzeichnet, dass** die Stellmittel wenigstens zwei zugeordnete Stellvorrichtungen aufweisen, durch die wenigstens der Streichbaum (3) beim Stillsetzen und/oder beim Neustarten der Webmaschine zumindest in horizontaler Richtung verstellbar ist.

23. Vorrichtung nach einem der Ansprüche 14 bis 22, **dadurch gekennzeichnet, dass** die Stellmittel während des Webprozesses im Sinne einer Minimierung der Kettbruchhäufigkeit und im Sinne der Konstanthaltung der Geometrie des Hinterfaches nachjustierbar sind.

24. Vorrichtung nach einem der Ansprüche 14 bis 23, **dadurch gekennzeichnet, dass** die Kettwächtereinrichtung (17) schwenkbar gelagert und durch ihre Stellmittel verschwenkbar ist.

25. Vorrichtung nach einem der Ansprüche 15 bis 23, **dadurch gekennzeichnet, dass** die Stellvorrichtung an einem Roboterwagen angeordnet ist, der eine Einrichtung zum Empfangen der von der Steuereinheit (38) kommenden Stellsignale aufweist.

## Claims

1. Method for adjusting at least a back rest (3) and/or a warp stop motion device (17) of a loom, the back rest (3) and/or warp stop motion device (17) of which are adjustably mounted on the machine frame and are transferable by associated actuating means having at least one correcting function from an actual position into a respective preset desired position and are fixable in that position, in which method
- at least one controllable, powered actuating device (30) is associated with the actuating means,
- the respective correcting function of the actuating means is recognised and the current actual position of the back rest and/or the warp stop motion device is determined,
- by means of a control unit (38), which is connected with the actuating device and with means (33-36, 47) for recognising the correcting function and for determining the position of the back rest (3) and/or of the warp stop motion device (17), this actual position is automatically compared with a preset desired position and a correcting signal required to move the back rest (3) and/or the warp stop motion device (17) into the desired position is generated and supplied to the actuating device, and the actuating device then correspondingly operates the actuating means to the degree required for the adjustment.

2. Method according to claim 1, **characterised in that** a movable actuating device (30) is used, which is releasably coupled to the actuating means and on termination of the adjusting operation is disengaged from the actuating means again.

3. Method according to claim 1 or 2, **characterised in that** at least one actuating device (30) permanently associated with the actuating means is used.

4. Method according to any one of the preceding claims, **characterised in that** the actuating means have at least two correcting functions intended for producing adjusting movements in at least two different adjustment directions, each correcting function having associated with it a coded identification that is read off to ascertain the particular correcting function.

5. Method according to any one of the preceding claims, **characterised in that** determining the actual position of the back rest (3) and/or of the warp stop motion device (17) is effected contactlessly.

6. Method according to any one of the preceding claims, **characterised in that** the back rest (3) and/or the warp stop motion device (17) are adjusted in a first correcting function of the actuating means in the horizontal direction and in a second correcting function of the actuating means in the vertical direction.

7. Method according to claim 6, **characterised in that** at least the back rest (3) is adjusted at least horizontally in dependence on the warp tension on stopping of the loom and/or to change the warp tension as the loom is started up.

8. Method according to any one of the preceding claims, **characterised in that** at least the back rest (3) is re-adjusted during the weaving process by the actuating means for the purposes of minimising the frequency of warp thread breakage.

9. Method according to any one of the preceding claims, **characterised in that** the warp stop motion device (17) is pivoted by the actuating means additionally about a horizontal pivot axis.

10. Method according to any one of the preceding claims, **characterised in that**, for recognising the particular correcting function of the actuating means and for adjusting the back rest (3) and/or the warp stop motion device (17), **characterising** data is fed to the control unit (38) of the loom and is processed therein, and **in that** the control unit (38) also generates the correcting signal for the actuating device.

11. Method according to claim 10, **characterised in that**, for control of the loom, the data characteristic of the desired adjustment of the loom are transmitted to the control unit (38) thereof via a network.

12. Method according to any one of the preceding claims, **characterised in that**, for actuation of the actuating means, movable robot means comprising the actuating device are used, the robot means being controlled in dependence on control data supplied to the relevant loom for the relevant weaving process.

13. Method for adjusting at least a back rest (3) and/or a warp stop motion device (17) of a loom equipped with a wound warp beam (1), the back rest (3) of which loom is spring-loaded and adjustably mounted and/or the warp stop motion device (17) of which loom is adjustably mounted on the machine frame and both the back rest (3) and the warp stop motion device (17) are transferable by associated actuating means having at least one correcting function from an actual position into a respective preset desired position, in which
- at least one controllable, powered actuating device (30) is associated with the actuating means,
- by means of the actuating means the preset desired position of the back rest (3) and/or of the warp stop motion device (17) is filed as setpoint value in a control unit,
- the particular correcting function of the actuating means is recognised and the current actual position of the back rest (3) and/or of the warp stop motion device (17) is determined,
- by means of a control unit (38), which is connected with the actuating device and with means (33-36, 47) for recognising the correcting function and for determining the position of the back rest (3) and/or of the warp stop motion device (17), the actual position is automatically continuously compared in the control unit (38) with a preset desired position during finishing of the warp (2) from the warp beam (1) and a correcting signal required at least to move the back rest (3) for the purposes of keeping the geometry of the back part of the shed constant is generated and fed to the actuating device (30), and the actuating device thereupon correspondingly operates the actuating means to the degree required for at least the adjustment of the back rest (3).

14. Device for implementing the method according to any one of the preceding claims in a loom equipped with a wound warp beam, the back rest and/or the warp stop motion device of which loom are pivotally mounted on the machine frame, having
- actuating means associated with the back rest (3) and/or with the warp stop motion device (17), which have at least one correcting function for adjustment of the back rest and/or the warp stop motion device in at least one adjustment direction,
- control means (25, 26) of the actuating means, the control means being associated with the at least one correcting function,
- an actuating device (30) for acting on control means of the actuating means, which actuating device contains drive means for the control means,
- means (33, 34) for recognising the correcting function of the particular control means,
- means (35, 36, 37) for determining the current actual position of the back rest (3) and/or of the warp stop motion device (17) and
- a control unit (38), which is connected with the actuating device and with the means for recognising the correcting function and for determining the position of the back rest and/or of the warp stop motion device, and which compares data characteristic of the recognised correcting function and of the determined actual position received by these means with desired position data valid for this correcting function and which generates therefrom a correcting signal fed to the actuating device (30) for moving the back rest (3) and/or the warp stop motion device (17) into their desired position.

15. Device according to claim 14, **characterised in that** the actuating device is in the form of a movable actuating unit (30) containing the drive, the control unit being arranged to be releasably coupled to the operating means (25, 26) of the particular correcting function.

16. Device according to claim 15, **characterised in that** the means (34) for recognising the correcting function of the actuating means and/or the means (35) for recognising the actual position of the back rest (3) and/or of the warp stop motion device are arranged on the actuating unit (30).

17. Device according to any one of claims 14 to 16, **characterised in that** the means (34) for recognising the correcting function comprise means for scanning or reading a coding permanently associated with the actuating means.

18. Device according to one of claims 14 and 15, **characterised in that** the means (35) for determining the actual position are constructed to operate without contact.

19. Device according to any one of claims 14 to 18, **characterised in that** the actuating means comprise movably mounted bearing parts (20, 21) associated with the individual correcting functions, the bearing parts each being adjustable by way of a self-locking gear mechanism and containing a threaded spindle (25, 26) as operating means.

20. Device according to claims 15 and 19, **characterised in that** the actuating unit (30) comprises coupling means (31) for rotationally-locked coupling with the respective threaded spindle (25, 26).

21. Device according to claim 19 or 20, **characterised in that** as bearing parts it comprises carriages (20, 21), which are mounted so as to move in the horizontal and/or vertical directions.

22. Device according to any one of claims 14 to 21, **characterised in that** the actuating means comprise at least two associated actuating devices, by which at least the back rest (3) is adjustable at least in the horizontal direction on stopping and/or restarting of the loom.

23. Device according to any one of claims 14 to 22, **characterised in that** the actuating means are re-adjustable during the weaving process for the purposes of minimising the frequency of warp thread breakage and for the purposes of keeping the geometry of the back part of the shed constant.

24. Device according to any one of claims 14 to 23, **characterised in that** the warp stop motion device (17) is pivotally mounted and is pivotable by its actuating means.

25. Device according to any one of claims 15 to 23, **characterised in that** the actuating device is arranged on a robot car, which comprises a device for receiving the correcting signals coming from the control unit (38).

## Revendications

1. Procédé pour le réglage d'au moins un porte-fils (3) et/ou un casse-chaîne (17) d'un métier à tisser, dont le porte-fils (3) et/ou le casse-chaîne (17) sont montés de manière réglable sur le bâti de machine et peuvent passer, à l'aide de moyens de réglage associés avec au moins une fonction de réglage, d'une position réelle à une position théorique respective imposée, et. être bloqués dans celle-ci, avec lequel
- au moins un dispositif de réglage (30) commandé et pouvant être déclenché est affecté aux moyens de réglage,
- la fonction de réglage respective des moyens de réglage est reconnue, et la position réelle existante du porte-fils et/ou du casse-chaîne est constatée,
- à l'aide d'une unité de commande (38), laquelle est en liaison avec le dispositif de réglage et les moyens (33, 36, 47) pour reconnaître la fonction de réglage et pour constater la position du porte-fils (3) et/ou du casse-chaîne (17), cette position réelle est automatiquement comparée avec une position théorique imposée, et un signal de réglage nécessaire est généré pour le déplacement du porte-fils (3) et/ou du casse-chaîne (17) en position théorique, et est amené au dispositif de réglage, et le dispositif de réglage actionne ensuite de manière correspondante les moyens de réglage dans une mesure nécessaire à l'ajustement.

2. Procédé selon la revendication 1, **caractérisé en ce qu'**un dispositif de réglage (30) mobile est utilisé, lequel est couplé de manière détachable avec les moyens de réglage, et est à nouveau désaccouplé des moyens de réglage une fois le processus de réglage terminé.

3. Procédé selon la revendication 1 ou 2, **caractérisé en ce qu'**au moins un dispositif de réglage (30) affecté de manière fixe aux moyens de réglage, est utilisé.

4. Procédé selon l'une quelconque des revendications précédentes, **caractérisé en ce que**, pour la génération de mouvements de déplacement dans au moins deux directions de déplacement différentes, les moyens de réglage présentent au moins deux fonctions de réglage définies, un marquage codé étant affecté à chacune d'entre elles, lequel est lu pour reconnaître la fonction de réglage respective.

5. Procédé selon l'une quelconque des revendications précédentes, **caractérisé en ce que** la constatation de la position réelle du porte-fils (3) et/ou du casse-chaîne (17) s'effectue sans contact.

6. Procédé selon l'une quelconque des revendications précédentes, **caractérisé en ce que** le porte-fils (3) et/ou le casse-chaîne (17) sont déplacés en direction horizontale avec une première fonction de réglage des moyens de réglage, et en direction verticale avec une deuxième fonction de réglage des moyens de réglage.

7. Procédé selon la revendication 6, **caractérisé en ce qu'**au moins le porte-fils (3) est au moins déplacé horizontalement en fonction de la tension de chaîne lors de l'arrêt du métier à tisser et/ou pour la modification de la tension de chaîne lors du démarrage du métier à tisser.

8. Procédé selon l'une quelconque des revendications précédentes, **caractérisé en ce qu'**au moins le porte-fils (3) est réajusté par les moyens de réglage pendant le processus de tissage dans le sens d'une minimisation de la fréquence de rupture de la chaîne.

9. Procédé selon l'une quelconque des revendications précédentes, **caractérisé en ce que** le casse-chaîne (17) pivote autour d'un axe de pivotement horizontal grâce aux moyens de réglage.

10. Procédé selon l'une quelconque des revendications précédentes, **caractérisé en ce que** pour la reconnaissance de la fonction de réglage respective des moyens de réglage et le réglage du porte-fils (3) et/ou du casse-chaîne (17), des données caractéristiques sont transmises à l'unité de commande (38) du métier à tisser et y sont soumises à un traitement ultérieur, et **en ce que** l'unité de commande (38) génère également le signal de réglage pour le dispositif de réglage.

11. Procédé selon la revendication 10, **caractérisé en ce que** les données caractéristiques pour le réglage théorique du métier à tisser sont transmises à l'unité de commande (38) de celui-ci via un réseau, pour la commande du métier à tisser.

12. Procédé selon l'une quelconque des revendications précédentes, **caractérisé en ce que** pour l'actionnement des moyens de réglage, des moyens de robot mobiles présentant le dispositif de réglage sont utilisés, lesquels sont commandés en fonction des données de commande amenées par le métier à tisser respectif pour le processus de tissage respectif.

13. Procédé pour le réglage d'au moins un porte-fils (3) et/ou casse-chaîne (17) d'un métier à tisser équipé d'une ensouple de tissage (1) bobinée, dont le porte-fils est monté à ressort et est déplaçable et/ou dont le casse-chaîne (17) est monté de manière déplaçable sur le bâti de machine, et où tant le porte-fils (3) qu'également le casse-chaîne (17) peuvent passer, à l'aide de moyens de réglage affectés à au moins une fonction de réglage, d'une position réelle à une position théorique respective imposée, pour lequel
- au moins un dispositif de réglage (30) commandé et pouvant être déclenché est affecté de manière durable aux moyens de réglage,
- la position théorique imposée du porte-fils (3) et/ou du casse-chaîne (17) est déposée en tant que valeur théorique dans une unité de commande à l'aide des moyens de réglage,
- la fonction de réglage respective des moyens de réglage est reconnue, et la position réelle du porte-fils (3) et/ou du casse-chaîne (17) qui existe est constatée,
- à l'aide d'une unité de commande (38), laquelle est en liaison avec le dispositif de réglage et les moyens (33, 36, 47) pour reconnaître la fonction de réglage et pour constater la position du porte-fils (3) et/ou du casse-chaîne (17), la position réelle est automatiquement comparée de manière continue dans l'unité de commande (38) avec la position théorique imposée pendant que l'on fini de tisser la chaîne (2) de l'ensouple de tissage (1), et un signal de réglage nécessaire est généré au moins pour le déplacement du porte-fils (3) dans le sens d'un maintien constant de la géométrie de la foule arrière, et est transmis au dispositif de réglage (30), et le dispositif de réglage actionne aussitôt de manière correspondante les moyens de réglage dans la mesure nécessaire pour au moins déplacer le porte-fils (3).

14. Dispositif pour la mise en oeuvre du procédé selon l'une quelconque des revendications précédentes, avec un métier à tisser équipé d'une ensouple de tissage bobinée, dont le porte-fils et/ou le casse-chaîne est monté de manière à pouvoir pivoter sur le bâti de machine, avec
- des moyens de réglage affectés au porte-fils (3) et/ou au casse-chaîne (17) avec au moins une fonction de réglage pour le réglage du porte-fils et/ou du casse-chaîne dans au moins une direction de déplacement,
- les moyens d'actionnements (25, 26) des moyens de réglage affectés à l'une au moins des fonction de réglage,
- un dispositif de réglage (30) pour agir sur des moyens d'actionnement des moyens de réglage, lequel comprend des moyens d'entraînement pour les moyens d'actionnement,
- des moyens (33, 34) pour reconnaître la fonction de réglage des moyens d'actionnement respectifs,
- des moyens (35, 36, 47) pour constater la position réelle respectivement existante du porte-fils (3) et/ou du casse-chaîne (17), et
- une unité de commande (38), laquelle est en liaison avec le dispositif de réglage et les moyens pour reconnaître la fonction de réglage et constater la position du porte-fils et/ou du casse chaîne et grâce à laquelle unité, les données caractéristiques pour la fonction de réglage reconnue et pour la position réelle constatée qui ont été réceptionnées par ces moyens sont comparées avec des données de position théorique valables pour cette fonction de réglage, et laquelle unité génère à partir de là un signal de réglage transmis au dispositif de réglage (30) pour faire passer le porte-fils (3) et/ou le casse-chaîne (17) dans leur position théorique.

15. Dispositif selon la revendication 14, **caractérisé en ce que** le dispositif de réglage est conçu en tant qu'unité de réglage (30) mobile comprenant l'entraînement, laquelle peut être couplée de manière détachable avec les moyens d'actionnement (25, 26) de la fonction de réglage respective.

16. Dispositif selon la revendication 15, **caractérisé en ce que** les moyens (34) pour reconnaître la fonction de réglage des moyens de réglage et/ou les moyens (35) pour reconnaître la position réelle du porte-fils (3) et/ou du casse-chaîne (17) sont montés sur l'unité de réglage (30).

17. Dispositif selon l'une quelconque des revendications 14 à 16, **caractérisé en ce que** les moyens (34) pour reconnaître la fonction de réglage présentent des moyens pour balayer ou lire un codage affecté de manière fixe aux moyens de réglage.

18. Dispositif selon l'une quelconque des revendications 14 à 15, **caractérisé en ce que** les moyens (35) pour constater la position réelle sont conçus de manière à fonctionner sans contact.

19. Dispositif selon l'une quelconque des revendications 14 à 18, **caractérisé en ce que** les moyens de réglage présentent des éléments de palier (20, 21) montés de manière mobile et affectés aux fonctions de réglage individuelles, lesquels peuvent respectivement être déplacés via des organes de commande à blocage automatique, et comprennent une vis de commande (25, 26) en guise de moyen d'actionnement.

20. Dispositif selon les revendications 15 et 19, **caractérisé en ce que** l'unité de réglage (30) présente des moyens d'embrayage (31) pour l'embrayage antigiratoire avec la vis de commande (25, 26) respective.

21. Dispositif selon la revendication 19 ou 20, **caractérisé en ce qu'**il présente des coulisseaux (20, 21) en guise d'éléments de palier, lesquels sont montés de manière à pouvoir se déplacer en direction horizontale et/ou verticale.

22. Dispositif selon l'une quelconque des revendications 14 à 21, **caractérisé en ce que** les moyens de réglage présentent au moins deux dispositifs de réglages affectés, à l'aide desquels au moins le porte-fils (3) peut être déplacé au moins en direction horizontale lors de l'arrêt et/ou la remise en route du métier à tisser.

23. Dispositif selon l'une quelconque des revendications 14 à 22, **caractérisé en ce que** les moyens de réglage peuvent être réajustés pendant le processus de tissage dans le sens d'une minimisation de la fréquence de rupture de la chaîne et dans le sens du maintien constant de la géométrie de la foule arrière.

24. Dispositif selon l'une quelconque des revendications 14 à 23, **caractérisé en ce que** le casse-chaîne (17) est monté de manière à pouvoir pivoter, et peut pivoter à l'aide de ses moyens de réglage.

25. Dispositif selon l'une quelconque des revendications 15 à 23, **caractérisé en ce que** le dispositif de réglage est monté sur une voiture de robot présentant un dispositif pour la réception des signaux de réglage en provenance de l'unité de commande (38).
